# FASCICULE DE BREVET EUROPEEN

(11) **EP 2 662 511 B1**
(45) Date de publication et mention de la délivrance du brevet: **18.03.2015**
(21) Numéro de dépôt: 13002436.7
(22) Date de dépôt: 07.05.2013
(51) Int. Cl.: E04H 3/16, E04H 4/08

(54) **Abri motorisé pour bassin d'agrément**
Motorisierte Schutzabdeckung für ein Becken
Motorised shelter for a pool

(30) Priorité: 09.05.2012 FR 1254202
(43) Date de publication de la demande: 13.11.2013
(73) Titulaire: Abrisud, 32600 L'Isle Jourdain (FR)
(72) Inventeur: Wystup, Frédéric, 32200 Maurens (FR)
(74) Mandataire: Richebourg, Michel François

(56) Documents cités:
- FR-A1- 2 555 219
- FR-A1- 2 861 112
- FR-A1- 2 916 219

## Description

### DOMAINE D'APPLICATION DE L'INVENTION

La présente invention a trait au domaine des abris pour bassin d'agrément et notamment aux adaptations permettant d'assurer dans les meilleures conditions, la mise en mouvement des éléments de toiture constituant l'abri.

### DESCRIPTION DE L'ART ANTÉRIEUR

Parmi les différents abris existant pour bassin d'agrément telle une piscine, les abris à structure télescopique sont des abris formés d'éléments de toiture mobiles de dimensions adaptées pour proposer une configuration gigogne permettant de passer d'une position déployée où le bassin est couvert à une position repliée où les éléments de toiture se sont emboîtés les uns dans les autres dans un mouvement de translation longitudinal permettant de contenir l'ensemble des éléments de toiture sous l'élément le plus grand.

Pour assumer ce mouvement de translation, les bords des différents éléments de toiture coopèrent pour que le mouvement de l'un puisse par contact assurer le mouvement de l'autre selon un mouvement de déploiement ou de repli.

Ces mouvements peuvent être mis en oeuvre manuellement ou par un dispositif de motorisation.

L'inconvénient des motorisations actuelles réside dans le fait qu'elles comprennent classiquement une paire de boîtiers contenant des moteurs et venant se fixer extérieurement aux deux rebords de l'élément de toiture le plus petit. Les moteurs assurent la mise en mouvement de roues en contact avec le sol.

Ces deux boîtiers constituent donc des volumes qui, non seulement ne contribuent pas à l'esthétique de l'abri, mais constituent des butées formant des obstacles à l'escamotage complet de l'élément de toiture le plus petit dans les autres éléments de toiture.

Le document FR 2555219 décrit une structure mobile avec son dispositif d'entraînement. Ladite structure mobile comprend un ou plusieurs éléments télescopiques, le premier étant tracteur. Ces éléments comprennent une ossature de profilés assurant le support de plusieurs panneaux de couverture au-dessus d'un bassin. L'ossature de profilés comprend des portiques transversaux enjambant le bassin et des traverses horizontales reliant lesdits portiques, les traverses reliant les extrémités basses des portiques venant en contact avec le rebord du bassin. Cette structure comprend un mécanisme d'entraînement compris dans les montants verticaux composant un des portiques de l'élément tracteur. Une telle construction nécessite un montant vertical, ce qui limite les options de conception de l'abri.

### DESCRIPTION DE L'INVENTION

Partant de cet état de fait, la demanderesse a mené des recherches visant à proposer une solution de motorisation plus esthétique, n'empêchant pas l'escamotage complet et améliorant les options de construction de l'abri.

Ces recherches ont abouti à la conception d'un abri motorisé particulièrement avantageux résolvant non seulement les inconvénients de l'art antérieur pour ce qui concerne les abris télescopiques mais apportant également une solution de motorisation pour tous les abris susceptibles de requérir un mouvement en translation.

L'abri pour bassin d'agrément de l'invention est du type de celui comprenant une pluralité d'éléments de toiture mobiles. Ces éléments de toitures comprennent une armature de profilés ou d'ensembles de profilés assurant le support d'un ou plusieurs panneaux de couverture au-dessus du bassin. Ces profilés ou ensembles de profilés forment des poutres enjambant le bassin et des traverses entretoisant lesdites poutres. Les traverses entretoisant les extrémités des poutres sont appelées traverses extrêmes et viennent en contact avec le sol.

Selon l'invention, l'abri est remarquable en ce qu'au moins un profilé ou ensemble de profilés formant une traverse extrême comprend une âme creuse accueillant un moteur et la cinématique nécessaire à la mise en mouvement d'au moins une roue dite motrice venant en contact avec le sol à des fins d'entraînement en translation.

Cette caractéristique est particulièrement avantageuse en ce qu'elle propose une motorisation intégrée dans un des profilés ou ensembles de profilés formant l'armature de l'élément de toiture. La motorisation ne constitue donc plus une saillie inesthétique par rapport à l'esthétique générale de l'abri puisque les éléments permettant sa mise en oeuvre sont occultés. De plus, une telle disposition intégrée assure que la motorisation ne constitue pas un obstacle à l'escamotage complet de l'abri notamment télescopique en ce qu'aucun élément de la motorisation ne vienne faire obstacle à la translation du plus petit élément dans l'élément de toiture contigu de plus grandes dimensions.

L'abri de l'invention offre ainsi une esthétique sans saillie due à la motorisation aussi bien en position déployée qu'en position repliée.

Un autre avantage réside dans le fait que l'accueil dans le volume de la traverse du moyen de motorisation réunit toutes les conditions de sécurité nécessaires à l'utilisation d'un moyen de propulsion électrique proche d'un bassin, en exploitant la traverse comme un carter de protection. De plus, en comparaison avec les solutions de l'art antérieur, le positionnement du moyen d'entraînement dans le profilé ou l'ensemble de profilés formant la traverse venant en contact avec le sol ou le rebord du bassin permet la construction d'abri avec des poutres en forme d'arc en ne rendant pas obligatoire la présence de montants verticaux.

Bien entendu, puisqu'elle exploite les parties horizontales, l'invention s'applique également à un abri comprenant pour les ensembles de profilés formant poutre enjambant le bassin des montants verticaux.

L'abri vient alors en appui avec la surface par rapport à laquelle il se déplace au moyen de ladite roue motrice qui se substitue ou devient un contact additionnel aux moyens de roulement déjà présents sur l'abri.

Selon une autre caractéristique, les deux traverses extrêmes d'un même module de toiture accueillent chacune un moteur et une roue motrice. Cette symétrie évite tout décalage de mouvement entre les deux bords de l'élément de toiture et réunit la puissance nécessaire à la mise en mouvement non seulement de l'élément de toiture mais également de ceux non équipés des traverses motorisées.

De plus, selon une autre caractéristique particulièrement avantageuse, ladite traverse comprend un moyen d'emmagasinage de l'énergie électrique telle une batterie. Selon une autre solution d'alimentation ou en association avec la précédente, ladite batterie est alimentée par des panneaux solaires associés à l'abri.

Selon un mode de réalisation préféré mais non limitatif, ledit moteur présente un arbre moteur d'axe parallèle à l'axe longitudinal de la traverse assurant la mise en mouvement d'une vis sans fin coopérant avec une roue dentée d'axe perpendiculaire à l'axe de rotation de l'arbre moteur et solidaire cinématiquement d'une roue dite motrice venant en contact avec le sol.

Selon une autre caractéristique particulièrement avantageuse, l'abri comprend des batteries, un boîtier électronique et un bloc moteur regroupant lesdits moteur, cinématique et roue motrice, les batteries et le boîtier électronique étant disposés à une extrémité du profilé ou de l'ensemble de profilés formant la traverse extrême afin d'en faciliter la maintenance.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un abri conforme à l'invention.

### BRÈVE DESCRIPTION DES DESSINS

La figure 1 est un dessin schématique d'une vue de dessus d'un mode de réalisation d'un abri conforme à l'invention;
La figure 2 est un dessin schématique d'une vue de côté de l'abri de la figure 1;
La figure 3 est un dessin schématique d'une vue partielle de dessous d'une traverse extrême du plus petit élément de toiture de l'abri de la figure 1;
La figure 4 est un dessin schématique d'une vue en coupe transversale de ladite traverse extrême;
La figure 5 est un dessin schématique d'une vue en perspective éclatée d'un mode de réalisation d'un module de motorisation conforme à l'invention.

### DESCRIPTION D'UN MODE DE RÉALISATION PRÉFÉRÉ

Tel qu'illustré sur les dessins des figures 1 et 2, l'abri référencé A dans son ensemble assure la couverture d'un bassin d'agrément telle une piscine (non illustrée). Cet abri A adopte une configuration télescopique et comprend une pluralité d'éléments de toiture mobiles M1, M2, M3, M4. La mobilité selon l'axe longitudinal du bassin (flèche F1) et donc de l'abri A assure le passage de la position déployée illustrée par les dessins des figures 1 et 2 à une position repliée.

Pour ce faire, conformément aux principes d'une structure gigogne, ces éléments de toiture M1, M2, M3 et M4 présentent des dimensions progressivement plus grandes d'un élément de toiture à l'autre afin de permettre, lors du mouvement de repli, le logement de l'élément de plus petites dimensions dans l'élément de plus grandes dimensions et ainsi de suite jusqu'au complet escamotage. De plus, un rebord transversal de l'élément de toiture plus petit reste chevauché par un rebord de l'élément de toiture plus grand contigu.

Comme illustré, chaque élément de toiture comprend une armature de profilés assurant le support d'un ou plusieurs panneaux de couverture C au-dessus du bassin. ces profilés forment des poutres cintrées transversales enjambant le bassin et des traverses entretoisant lesdites poutres, les traverses entretoisant les extrémités des poutres étant appelées traverses extrêmes et venant en contact avec le rebord du bassin. Le terme rebord désigne le sol ou toute surface située à proximité du bord du bassin.

Selon le mode de réalisation illustré, les deux traverses extrêmes 100 de l'élément de toiture le plus petit M1 sont préformées pour,accueillir un module de motorisation. Cet élément de toiture est équipé pour assurer l'entraînement en mouvement en translation par contact de l'élément de toiture M2 de plus grandes dimensions contigu dans lequel il se loge en position repliée.

Comme illustrée sur les dessins des figures 3 et 4, la traverse 100 adopte un profil en U inversé dont les branches sont préformées d'ailettes se projetant vers l'intérieur et sur lesquelles vient se fixer par vis un autre profilé 110 en U inversé dans lequel est logé un moteur 120.

Ce moteur 120 présente un arbre moteur d'axe parallèle à l'axe longitudinal de la traverse 100 et assure la mise en mouvement d'une vis sans fin 121 coopérant avec une roue dentée 130 d'axe perpendiculaire à l'axe de rotation de l'arbre moteur. Cette roue dentée est solidaire cinématiquement d'une roue dite motrice 140 venant en contact avec le sol S afin que son mouvement de rotation assure la translation de l'élément de toiture M1 qu'elle équipe. Cette roue motrice 140 se substitue à une des roulettes équipant classiquement l'élément de toiture.

Le dessin de la figure 5 illustre une conception compacte et longiligne du module de motorisation à des fins d'intégration dans l'âme creuse des profilés ou ensembles de profilés formant la traverse 100. Dans ce mode de réalisation, le module de motorisation comprend deux batteries 200, un boîtier électronique 300 et le bloc moteur 400 regroupant les fonctionnalités ci-dessus décrites à des fins de mise en mouvement d'une roue dite motrice 140'. Comme illustrés, les batteries 200 et le boîtier électronique 300 sont disposés à une extrémité afin d'en faciliter la maintenance.

On comprend que l'abri, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention. Ainsi, par exemple l'invention peut très bien s'appliquer aussi bien à un abri haut qu'à un abri bas. Il en est de même pour un abri de type adossé où une traverse de l'abri vient en appui contre un mur.

## Revendications

1. Abri (A) pour bassin d'agrément comprenant une pluralité d'éléments de toiture mobiles (M1, M2, M3, M4), ces éléments de toiture comprenant une armature de profilés ou d'ensembles de profilés assurant le support d'un ou plusieurs panneaux de couverture (C) au-dessus du bassin, ces profilés ou ensembles de formant des poutres enjambant le bassin et des traverses entretoisant lesdites poutres, les traverses entretoisant les extrémités des poutres étant appelées traverses extrêmes (100) et venant en contact avec le sol,
**CARACTÉRISÉ PAR LE FAIT QU'**au moins un profilé ou ensemble de profilés formant une traverse extrême (100) comprend une âme creuse accueillant un moteur (120) et la cinématique nécessaire à la mise en mouvement d'au moins une roue (140) dite motrice venant en contact avec le sol à des fins d'entraînement en translation.

2. Abri (A) selon la revendication 1, **CARACTÉRISÉ PAR LE FAIT QUE** les deux traverses extrêmes (100) d'un même module de toiture (M1) accueillent chacune un moteur et une roue motrice.

3. Abri (A) selon la revendication 1, **CARACTÉRISÉ PAR LE FAIT QUE** ladite traverse (100) comprend un moyen d'emmagasinage de l'énergie électrique telle une batterie.

4. Abri (A) selon la revendication 3, **CARACTÉRISÉ PAR LE FAIT QUE** ladite batterie est alimentée par des panneaux solaires associés à l'abri.

5. Abri (A) selon la revendication 1, **CARACTÉRISÉ PAR LE FAIT QUE** ledit moteur (120) présente un arbre moteur d'axe parallèle à l'axe longitudinal de la traverse assurant la mise en mouvement d'une vis sans fin (121) coopérant avec une roue dentée (130) d'axe perpendiculaire à l'axe de rotation de l'arbre moteur et solidaire cinématiquement de la roue dite motrice (140) venant en contact avec le sol.

6. Abri (A) selon la revendication 1, **CARACTÉRISÉ PAR LE FAIT QU'**il est télescopique.

7. Abri (A) selon la revendication 1, **CARACTÉRISÉ PAR LE FAIT QU'**il comprend des batteries (200), un boîtier électronique (300) et un bloc moteur (400) regroupant lesdits moteur, cinématique et roue motrice (140'), les batteries (200) et le boîtier électronique (300) étant disposés à une extrémité du profilé ou de l'ensemble de profilés formant la traverse extrême afin d'en faciliter la maintenance.

## Patentansprüche

1. Abdeckung (A) für Freizeitbecken, umfassend eine Vielzahl von beweglichen Dachelementen (M1, M2, M3, M4), wobei diese Dachelemente eine Bewehrung aus Profilen oder Profileinheiten umfassen, die die Stützung von einer oder von mehreren Deckplatten (C) auf dem Becken sicherstellen, wobei diese Profile oder Einheiten Balken bilden, die das Becken überqueren, und Querträger, die die Balken verstreben, wobei die Querträger, die die Enden der Balken verstreben, als End-Querträger (100) bezeichnet werden und mit dem Boden in Kontakt kommen,
**dadurch gekennzeichnet, dass** mindestens ein Profil oder eine Profileinheit, die einen End-Querträger (100) bildet, einen hohlen Kern umfasst, der einen Motor (120) aufnimmt, und die ausreichende Kinematik, um mindestens ein Rad (140), genannt Antriebsrad, in Bewegung zu setzen, das mit dem Boden zum Translationsantrieb in Kontakt kommt.

2. Abdeckung (A) nach Anspruch 1, **dadurch gekennzeichnet, dass** die zwei End-Querträger (100) eines gleichen Dachmoduls (M1) jeweils einen Motor und ein Antriebsrad aufnehmen.

3. Abdeckung (A) nach Anspruch 1, **dadurch gekennzeichnet, dass** der Querträger (100) ein Mittel zur Speicherung der elektrischen Energie wie z.B. eine Batterie umfasst.

4. Abdeckung (A) nach Anspruch 3, **dadurch gekennzeichnet, dass** die Batterie durch Solarpaneele versorgt wird, die mit der Abdeckung assoziiert sind.

5. Abdeckung (A) nach Anspruch 1, **dadurch gekennzeichnet, dass** der Motor (120) eine Motorwelle mit einer Achse aufweist, die parallel zur Längsachse des Querträgers ist, wodurch die Bewegung einer Endlosschraube (121) sichergestellt wird, die mit einem Zahnrad (130) mit einer senkrechten Achse zur Drehachse der Motorwelle zusammenarbeitet und kinematisch fest mit dem Antriebsrad (140) verbunden ist, das mit dem Boden in Kontakt kommt.

6. Abdeckung (A) nach Anspruch 1, **dadurch gekennzeichnet, dass** sie teleskopisch ist.

7. Abdeckung (A) nach Anspruch 1, **dadurch gekennzeichnet, dass** sie Batterien (200), ein elektronisches Gehäuse (300) und einen Motorblock (400) umfasst, der den Motor, die Kinematik, und das Antriebsrad (140') gruppiert, wobei die Batterien (200) und das elektronische Gehäuse (300) an einem Ende des Profils oder der Profileinheit angeordnet sind, die den End-Querträger bilden, um die Wartung zu erleichtern.

## Claims

1. Shelter (A) for swimming pool comprising a plurality of mobile roofing units (M1, M2, M3, M4), with these roofing units comprising a reinforcement of profiles or sets of profiles providing the support for one or several cover panels (C) above the pool, with these profiles or sets of profiles forming beams crossing over the pool and cross-pieces bracing said beams, with the cross-pieces bracing the ends of the beams being called extreme cross-pieces (100) and coming into contact with the ground,
**characterised by** the fact that at least one profile or set of profiles forming an extreme cross-piece (100) comprises a hollow core receiving a motor (120) and the kinematics necessary for the setting in motion of at least one drive wheel (140) coming into contact with the ground for the purpose of driving it in translation.

2. Shelter (A) according to claim 1, **characterised by** the fact that the two extreme cross-pieces (100) of the same roofing module (M1) each receive a motor and a drive wheel.

3. Shelter (A) according to claim 1, **characterised by** the fact that said cross-piece (100) comprises a means for storing electrical energy such as a battery.

4. Shelter (A) according to claim 3, **characterised by** the fact that said battery is supplied by solar panels associated to the shelter.

5. Shelter (A) according to claim 1, **characterised by** the fact that said motor (120) has a motor shaft with an axis parallel to the longitudinal axis of the cross-piece providing the putting into motion of an endless screw (121) cooperating with a toothed wheel (130) with an axis perpendicular to the axis of rotation of the motor shaft and kinematically integral with the drive wheel (140) coming into contact with the ground.

6. Shelter (A) according to claim 1, **characterised by** the fact that it is telescopic.

7. Shelter (A) according to claim 1, **characterised by** the fact that it comprises batteries (200), an electronic box (300) and a motor block (400) grouping together said motor, kinematics and drive wheel (140'), with the batteries (200) and the electronic box (300) being arranged at one end of the profile or of the set of profiles forming the extreme cross-piece in order to facilitate maintenance.
